# FASCICULE DE BREVET EUROPEEN

(11) **EP 0 132 191 B1**
(45) Date de publication et mention de la délivrance du brevet: **07.09.1988**
(21) Numéro de dépôt: 84401449.8
(22) Date de dépôt: 06.07.1984
(51) Int. Cl.: B65D 5/44

(54) **Procédé pour le renforcement des boîtes en carton**
Verfahren zum Versteifen von Kartonschachteln
Method of reinforcing cardboard boxes

(30) Priorité: 18.07.1983 FR 8312039
(43) Date de publication de la demande: 23.01.1985
(73) Titulaire: DUPUY ENGINEERING S.A. (D.E.S.A.), F-16340 L'Isle d'Espagnac (FR)
(72) Inventeur: Dupuy, François, F-16410 Dignac (FR)
(74) Mandataire: Bugnon-Hays, Claudine

(56) Documents cités:
- FR-A- 2 209 693
- FR-A- 2 322 800
- GB-A- 996 411
- US-A- 1 365 510
- US-A- 1 480 809
- US-A- 1 569 952
- US-A- 2 556 915
- US-A- 3 397 831
- US-A- 3 653 578
- US-A- 4 337 887

## Description

La présente invention concerne un procédé pour la réalisation d'une boîte de présentation en carton de haute résistance mécanique pour l'emballage d'objets relativement lourds, tels que des bouteilles en verre remplies d'un liquide.

Le brevet français 2 209 693 décrit un procédé de renforcement d'un emballage par imprégnation des zones étroites s'étendant le long des lignes de pliage et n'étant pas traversées par des lignes de pliage à l'aide d'une résine thermodurcissable que l'on fait ensuite durcir, ainsi qu'un emballage obtenu selon ce procédé.

Il est toutefois nécessaire d'utiliser un carton de forte épaisseur et d'une importante densité pour obtenir une rigidité suffisante, interdisant l'impression offset ainsi que les techniques de rainurage haute fréquence ou mécaniques habituelles. Pour des cartons d'un grammage allant jusqu'à 700 g., on peut remplacer le rainurage par un gauffrage mais cette technique est coûteuse et l'opération de gauffrage ne peut être effectuée qu'à faible vitesse.

Pour remédier à cet inconvénient, on a développé des cartons à microcannelures qui présentent, pour une faible épaisseur, une résistance mécanique plus élevée qu'un carton simple de même épaisseur. Ces cartons peuvent être imprimés en offset et rainurés par des techniques classiques. Mais ils présentent le plus souvent des déformations de surface inacceptables lorsqu'on recherche une présentation de qualité de la boîte.

La présente invention a pour objet de concevoir un procédé pour réaliser une boîte de présentation d'une très haute résistance mécanique et d'une importante rigidité à partir de cartons de faible épaisseur pouvant être imprimés en offset et rainurés suivant des techniques mécaniques ou H.F. habituelles permettant un travail à des vitesses élevées.

Le procédé selon la présente invention consiste à renforcer sélectivement les parties de la découpe qui ne sont pas traversées par un rainage, de façon à ménager de chaque côté des différents rainages des parties non renforcées permettant une mise en forme ultérieure de la boîte, lequel renforcement consistant à imprégner toute la surface de la découpe en carton avec une résine polymérisable durcissable et à soumettre seulement les parties à renforcer à un traitement par haute fréquence produisant une polymérisation localisée.

On peut ainsi utiliser une découpe en carton de faible épaisseur qui peut être imprimée en offset et rainée suivant un procédé classique à haute vitesse avant le renforcement de cette découpe suivant le procédé selon l'invention. Etant donné que ce renforcement ne concerne pas les bourrelets de pliage, la découpe renforcée peut être facilement mise en forme par des moyens mécaniques habituels.

De préférence, on utilise un renforcement par apport d'une matière auxiliaire combinée avec l'imprégnation. Dans ce cas, le scellage de la matière auxiliaire et la polymérisation de la résine d'imprégnation sont effectués par un seul traitement HF.

La résine d'imprégnation est de préférence une résine thermo-durcissable telle qu'une résine acrylique, d'urephormol, de melamine phormol, une résine phénolique ou encore des combinaisons de telles résines.

D'autres réalisations et avantages de l'invention ressortiront de la description qui va suivre et en se référant aux dessins annexés sur lesquels :
la figure 1 est une vue en plan d'une découpe de carton pré-rainée traitée suivant le procédé selon l'invention,
la figure 2 est une vue en perspective schématique d'un outil de traitement HF pour la mise en œuvre - d'un mode de réalisation préféré du procédé selon l'invention et
la figure 3 est une vue en perspective schématique d'un outil HF pour le durcissement d'une résine d'imprégnation utilisée suivant un autre mode de réalisation du procédé selon l'invention.

A la figure 1, on voit une découpe en carton 1 découpée et pré-rainée d'une manière classique pour former une boîte de présentation parallélépipédique. Cette découpe 1 présente des flancs 2 à 5 destinés à former les parois latérales, arrière et avant de la boîte. Les flancs sont séparés par des rainages 6 à 8. De plus, ces flancs portent à leurs extrémités supérieures et inférieures des languettes 9 à 15 destinées à former le fond et le couvercle de la boîte. Ces languettes sont séparées desdits flancs 2 à 5 par des rainages 16 à 22. La languette 10 et le flanc 5 comprennent de plus une patte de scellage 23 et 24 respectivement.

La découpe 1 est réalisée à partir d'un carton de grammage inférieur à 500 g. pour permettre un découpage et un rainage classiques par des moyens mécaniques travaillant à une vitesse élevée. De plus, le carton peut ainsi être imprimé suivant un procédé offset rapide et économique.

Pour réaliser, à partir de cette découpe 1, une boîte d'une résistance mécanique très élevée, on renforce suivant le procédé selon l'invention sélectivement les parties non traversées par les rainages 6 à 8 et 16 à 22 des flancs 2 à 8 et des languettes 9 à 15. Dans le mode de réalisation représenté à la figure 1, seuls les flancs 2 à 5 et la languette 10 sont renforcés comme représenté schématiquement en 25 à 29. La pratique a démontré qu'un tel renforcement est suffisant pour augmenter la résistance mécanique de la boîte obtenue dans des proportions considérables. Mais on peut bien entendu renforcer la totalité des flancs et des languettes de la découpe en carton 1.

Suivant le procédé selon l'invention, on imprègne la totalité de la surface de la découpe de carton avec une résine thermo-durcissable. Ensuite, on ne soumet que les parties à renforcer au traitement HF produisant ainsi une polymérisation et un durcissement localisé de la résine tandis que les bourrelets de pliage de la découpe ne sont pas affectés par ce traitement et permettent ainsi une mise en forme par des moyens mécaniques de la boîte.

De préférence, on utilise pour cette imprégnation des résines thermodurcissables telles que des résines acryliques, d'urephormol, de mélamine phormol, une résine phénolique ou encore des combinaisons de telles résines. Les catalyseurs utilisés avec ces résines déterminent la rigidité finale des parties traitées de la découpe de carton.

Pour le traitement HF dans ces deux derniers modes de réalisation, on utilise un outil HF tel que représenté à la figure 3. A cette figure, on voit de nouveau le marbre supérieur 38 d'une presse HF classique non représentée en détail ici. Le marbre 36 comporte sur sa face inférieure pour chaque partie à renforcer 25 à 29 (figure 1) un outil HF séparé 37 à 40 constitué par un cadre rectangulaire d'un profilé. Chaque cadre comprend une série de traverses longitudinales et transversales 42 et 43 respectivement. La pratique a démontré qu'un tel outil permet de réaliser une polymérisation et un durcissement de la résine d'imprégnation dans les parties à renforcer 25 à 29 d'une manière suffisant pour améliorer considérablement la rigidité de la découpe de carton 1.

Suivant un mode de réalisation préféré du procédé selon l'invention, on combine le renforcement sélectif par apport de découpes en matière auxiliaire avec le renforcement par imprégnation et durcissement localisé. Dans ce cas, on imprègne d'abord la découpe en carton 1 avec une résine convenable. Ensuite, on met en place les découpes de matière auxiliaire et dans une autre phase, on applique un traitement HF produisant le scellage des découpes et le durcissement localisé de la résine. Cette opération peut être, le cas échéant, effectuée en une seule phase et avec un seul outil HF convenable.

Cet outil peut être du type représenté à la figure 3. Il assure alors, avec un réglage convenable de la presse HF, simultanément le scellage des découpes de matière auxiliaire et la polymérisation ainsi que le durcissement de la résine d'imprégnation dans les parties à renforcer 25 à 29. On peut bien entendu réaliser également le scellage des découpes de matière auxiliaire et la polymérisation de la résine d'imprégnation dans deux phases successives et avec deux outils différents tels que représentés aux figures 2 et 3 respectivement.

## Revendications

1. Procédé pour la fabrication d'une boîte de présentation de haute résistance mécanique et d'une importante rigidité à partir d'une découpe (1) prérainée en un carton de faible épaisseur pouvant être imprimé en offset et prérainé suivant des procédés mécaniques ou par haute fréquence, caractérisé en ce qu'il consiste à renforcer sélectivement les parties (25 à 29) de la découpe (1) qui ne sont pas traversées par un rainage (6 à 8 et 16 à 22), de façon à ménager de chaque côté des différents rainages (6 à 8 et 16 à 22) des parties non renforcées permettant une mise en forme ultérieure de la boîte, lequel renforcement consistant à imprégner toute la surface de la découpe (1) en carton avec une résine polymérisable durcissable et à soumettre seulement les parties à renforcer (25 à 29) à un traitement par haute fréquence produisant une polymérisation et un durcissement localisé de la résine d'imprégnation.

2. Procédé selon la revendication 1, caractérisé en ce que la résine est une résine acrylique, d'uréphormol, de mélamine phormol, une résine phénolique ou encore une combinaison de telles résines.

## Claims

1. Method for the production of a presentation box of high mechanical strenght and substantial rigidity from a (1) progrooved or prescored blank of a cardboard of small thickness able to be printed by an offset method, and to be grooved or scored according to mechanical or high-frequency methods, characterized in that it consists in selectively reinforcing the parts (25 to 29) of the blank (1) which are not traversed by a grooved or scored line (6 to 8 and 16 to 22), in such a manner that non-reinforced parts enabling subsequent forming to shape of the box are situated at either side of the different grooved or scored lines (6 to 8 and 16 to 22), which reinforcement consists in impregnating the entire surface of the cardboard (1) blank with a hardenable polymerisable resin and in exposing only the parts which are to be reinforced (25 to 29) to a high-frequency treatment thereby producing a localised polymerisation and hardening of the impregnating resin.

2. Method according to claim 1, characterized in that the resin is an acrylic resin, an urea formol resin, a melamine formol resin, a phenolic resin or a combination of resins of this kind.

## Patentansprüche

1. Verfahren zur Herstellung einer Schachtel hoher mechanischer Festigkeit und großer Steifigkeit aus einem vorgekehlten Zuschnitt (1) aus dünnem Karton, der mittels Offset-Druck bedruckt und nach mechanischen Verfahren oder mittels Hochfrequenz vorgekehlt werden kann, dadurch gekennzeichnet, daß die jenigen Teile (25 bis 29) des Zuschnitts (1), die nicht von einer Kehle (6 bis 8 und 16 bis 22) durchzogen sind, derart selektiv verstärkt werden, daß auf jeder Seite der verschiedenen Kehlen (6 bis 8 und 16 bis 22) nichtverstärkte Teile ausgespart werden, was ein späteres Falten der Schachtel gestattet, wobei dieses Verstärken darin besteht, daß die gesamte Oberfläche des Zuschnitts (1) aus Karton mit einem polymerisierbaren, härtbaren Harz imprägniert und nur die zu verstärkenden Teile (25 bis 29) einer Hochfrequenzbehandlung unterworfen werden, was eine Polymerisation und örtliche Härtung des Impragnierharzes bewirkt.

2. Verfahren nach Anspruch 1, dadurch gekennzeichnet, daß das Harz ein Acrylharz, ein Harnstoff-Formaldehyd-Harz, ein Melamin-Formaldehyd-Harz, ein Phenolharz oder eine Kombination aus diesen Harzen ist.
